# EUROPÄISCHE PATENTSCHRIFT

(11) **EP 1 492 427 B1**
(45) Veröffentlichungstag und Bekanntmachung des Hinweises auf die Patenterteilung: **28.09.2005**
(21) Anmeldenummer: 02795215.9
(22) Anmeldetag: 17.12.2002
(51) Int. Cl.: A45D 34/04

(54) **SPENDER FÜR FLIESSFÄHIGE MEDIEN**
DISPENSER FOR FREE-FLOWING MEDIA
DISTRIBUTEUR D'AGENTS COULANTS

(30) Priorität: 09.04.2002 DE 10215643; 21.06.2002 DE 20209691 U; 22.06.2002 DE 10234195; 06.08.2002 DE 10236286; 21.09.2002 DE 10243875
(43) Veröffentlichungstag der Anmeldung: 05.01.2005
(73) Patentinhaber: Rimmel, Fritz, 87527 Ofterschwang (DE)
(72) Erfinder: Rimmel, Fritz, 87527 Ofterschwang (DE)
(74) Vertreter: Vonnemann, Gerhard
(86) Internationale Anmeldenummer: PCT/EP2002/014409
(87) Internationale Veröffentlichungsnummer: WO 2003/084362

(56) Entgegenhaltungen:
- DE-A- 2 944 336
- DE-A- 19 802 770
- GB-A- 2 143 428
- US-A- 4 902 152
- US-A- 5 641 233

## Beschreibung

Die Erfindung betrifft einen Behälter zur Aufnahme und Abgabe von fließfähigen Medien. Ein Behälter der vorstehendem Art ist aus der DE 2 944 336 bekannt.

Insbesondere bei Lötarbeiten in Verbindung mit Installations- oder Spenglereiarbeiten muss die Lötstelle vor und während des Lötvorgangs immer wieder mit speziellen Mitteln behandelt werden, um Schmutz oder Oxidschichten zu beseitigen und so eine saubere und feste Lötverbindung zu gewährleisten. Dabei kommen für verschiedene zu verlötenden Materialien wie beispielsweise Kupfer, verzinktes Stahlblech oder Edelstahl in der Regel verschieden Lötwasser zum Einsatz. Neben dem eigentlichen Lötwasser, welches aus verschiedenen Säuren oder gelösten Salzen bestehen kann, werden auch Lötfett und Lötpasten verwendet. Wenn nachfolgend von Lötwasser die Rede ist, umfasst dieser Begriff alle zur Vorbehandlung von Lötstellen geeigneten Substanzen.

Bisher wird Lötwasser vorwiegend in flaschenähnlichen Behältern mit Schraubverschluss aufbewahrt und in der Regel mit Hilfe von Pinseln auf die vorzubehandelnde Stelle aufgetragen. Das bringt den Nachteil mit sich, dass man beide Hände braucht um das Lötwasser anzuwenden, da man zuerst den Behälter aufschrauben muss, um dann den Pinsel einzutauchen, die Lötstelle zu behandeln und schließlich den Behälter wieder zu verschließen. Für diese Tätigkeiten braucht man zwei Hände. Dies ist schon unter normalen Umständen sehr lästig, da man die Lötlampe beiseite legen muss und dadurch Zeit verliert. Unter ungünstigen Arbeitsbedingungen, wie etwa auf einem schiefem Dach, wo z. B. Spengler häufig löten müssen, kommen noch weitere schwerwiegende Nachteile hinzu, wie z. B. der Aspekt der mangelhaften Sicherheit, wenn man gezwungen ist, beide Hände gleichzeitig zu benutzen.

Hinzu kommt, dass durch das bekannte Verfahren beinahe unvermeidlich Spritzer entstehen, wenn der Pinsel in den Lötwasserbehälter getaucht und wieder herausgezogen wird. Die Spritzer hinterlassen lästige Flecken und können durchaus zu schweren Verletzungen führen, wenn sie ins Auge des Benutzers oder anderer Personen gelangen. Außerdem besteht gerade auf schiefen Dächern die Gefahr, dass der Lötwasserbehälter umkippt und sein säurehaltiger Inhalt das Dach beschädigt. Um dem wenigstens teilweise vorzubeugen, muss der Behälter nach jeder Benutzung wieder zu geschraubt werden, was jedoch wertvolle Arbeitszeit kostet.

In fast allen Bereichen der Wirtschaft, wie z.B. im Malerhandwerk, im Friseurhandwerk, in der Medizin, in der Kosmetikbranche, etc. werden fließfähige Medien wie beispielsweise Kosmetika, Körperpflegemittel, Lacke, Farben, Säuren, Laugen, Lösungsmittel, Röstlösemittel, Klebstoffe, Kleister, Reinigungsmittel, Desinfektionsmittel oder Arzneimittel auf Flächen, Geräte, dreidimensionale Körper, den menschliche Körper oder auf Tiere aufgebracht. Bisher werden diese Medien vorwiegend in flaschenähnlichen Behältern mit Schraubverschluss aufbewahrt und in der Regel mit Hilfe von Pinseln auf die zu behandelnde Stelle aufgetragen. Das bringt den Nachteil mit sich, dass man beide Hände braucht um das Medium anzuwenden, da man zuerst den Behälter aufschrauben muss, um dann den Pinsel einzutauchen, die entsprechende Stelle oder Fläche zu behandeln und schließlich den Behälter wieder zu verschließen. Dies ist nicht nur sehr zeitaufwendig, sondern es besteht häufig auch Verletzungsgefahr, da es sich teilweise um ätzende Flüssigkeiten handelt. Weiterhin besteht die Gefahr, dass Bekleidungstücke beispielsweise mit Farben, Klebstoffen, Lacken, Kosmetika, etc. verschmutzt werden. Außerdem ist die korrekte Dosierung der aufzutragenden Medienmenge mit den bekannten Auftragetechniken fast unmöglich. Dies kann insbesondere im medizinischen Bereich oder im Kosmetikbereich nachteilig sein, zumal die Medien zum Teil sehr teuer sind.

Der Erfindung liegt nun die Aufgabe zugrunde, einen Behälter anzugeben, der einfach, schnell und sicher handhabbar ist.

Erfindungsgemäß wird diese Aufgabe dadurch gelöst, dass der Behälter im Bereich einer Austrittsöffnung mit einem als Pinsel ausgestattetem Auftragungsmittel zum Auftragen des fließfähigen Mediums versehen ist.

Durch die erfindungsgemäße Verbindung von beispielsweise einem Lötwasserbehälter und Auftragungsmittel entsteht ein kompakter Lötwasserspender, der einhändig bedienbar ist und somit eine einfache und sichere Handhabung erlaubt. In entsprechender Weise entsteht auch ein Farbenspender, ein Kosmetikaspender, Rasiergelspender, etc.. Das als Pinsel ausgestaltete Auftragungsmittel eignet sich besonders zum verstreichen des fließfähigen Mediums.

In der einfachsten denkbaren Ausführungsform gelangt das fließfähige Medium, insbesondere die Lötflüssigkeit, die Farbe, etc. durch einfaches Kippen des Behälters auf das Auftragungsmittel. Dabei wird das Auftragungsmittel vorzugsweise so am Behälter angebracht, dass es die Austrittsöffnung zumindest weitgehend abdeckt und somit ein unerwünschtes Austreten des fließfähigen Mediums, insbesondere des Lötwassers, aus dem Behälter verhindert.

Es ist besonders vorteilhaft, wenn als Austrittsöffnung eine kleine, vorzugsweise zentrische, Öffnung im Behälter unterhalb des Auftragungsmittels vorgesehen ist. Diese Variante eignet sich vor allem für zähflüssige Medien.

Mit Vorteil ist der Behälter zusätzlich mit einer Dosiereinrichtung ausgestattet, die die Dosierung einer gewünschten Menge des fließfähigen Mediums, insbesondere des Lötwassers erleichtert.

In einer bevorzugten Ausführungsform besteht die Dosierungseinrichtung aus einem Aufdruckventil, das vorzugsweise mit dem Auftragungsmittel in Wirkverbindung steht. Der Benutzer kann somit auf einfache Weise das Auftragungsmittel gegen die zu behandelnde Stelle, insbesondere die Lötstelle drücken, wobei das Aufdruckventil über die Wirkverbindung geöffnet wird. Dabei tritt das fließfähige Medium, insbesondere Lötwasser aus, welches entweder direkt oder indirekt über das Auftragungsmittel auf die Lötstelle gelangt.

Statt der Wirkverbindung zwischen Auftragungsmittel und Aufdruckventil kann das Aufdruckventil selbstverständlich per Hand durch den Benutzer betätigt werden. Hierfür kann entweder ein Betätigungshebel oder eine Taste vorgesehen sein. Es ist aber auch möglich, den Behälter elastisch auszugestalten, so dass dieser unter dem Druck der Hand des Benutzer verformbar ist und dabei das Aufdruckventil öffnet.

In einer altemativen Ausführungsform kann die Dosiereinrichtung auch aus einer Pumpe bestehen, durch die das fließfähige Medium, insbesondere das Lötwasser, auf das Auftragungsmittel oder direkt auf die zu behandelnde Stelle, insbesondere die Lötstelle gepumpt wird. Das direkte Auftragen auf die zu behandelnde Stelle, insbesondere die Lötstelle, erfolgt vorzugsweise durch Spritzen oder Sprühen, wobei die Pumpe mit einer geeigneten Spritz- oder Sprühdüse in Verbindung steht. Die Betätigung der Pumpe kann genauso wie beim vorbeschriebenen Aufdruckventil entweder durch eine besondere Taste, einen Hebel oder durch Wirkverbindung mit dem Auftragungsmittel erfolgen.

In der einfachsten und besonders genialen Ausführungsform wird die Pumpe durch den elastischen Behälter gebildet, wobei die Austrittsöffnung im Bereich des Auftragungsmittel vorzugsweise als Spritzdüse ausgestaltet ist. Zum Auftragen des fließfähigen Mediums, insbesondere des Lötwassers auf die zu behandelnde Stelle, insbesondere die Lötstelle braucht der Benutzer einfach nur den elastischen Behälter zu drücken, so dass das fließfähige Medium, insbesondere Lötwasser, durch die Düse auf die zu behandelnde Stelle, insbesondere die Lötstelle gespritzt wird.

Um ein Nachtropfen der Flüssigkeit zu verhindern ist mit Vorteil eine an der Austrittsöffnung eine Dichtlippe vorgesehen ist. Durch seitlichen Druck auf den elastischen Behälter entsteht im Behälter ein Innendruck, so dass sich die Dichtlippe öffnet und fließfähiges Medium austreten kann.

Es ist mit Vorteil auch möglich, ein Nachtropfen, insbesondere von dünnflüssigen, fließfähigen Medien wie z.B. Lötwasser, ohne die Verwendung einer Dichtlippe, zu verhindern. Dies wird mit Vorteil dadurch erreicht, dass der Pinsel innerhalb einer Vertiefung im Behälter, vorzugsweise mittels einer Klammer am Boden der Vertiefung, befestigt ist. Dabei besteht der Pinsel beispielsweise aus einem Haarbüschel, welches in seiner Mitte mit einer Klammer in die Vertiefung geschossen wird. Dabei wird der Haarbüschel durch die Umfangswände der Vertiefung praktisch in der Mittel gefaltet. Die Streichseite des Pinsels wird im eingebauten Zustand also von den beiden Büschelenden gebildet, welche an der Streichseite über die nach außen offene Vertiefung hervorstehen und zum Auftragen des fließfähigen Mediums dienen. Die Vertiefung ist vorzugsweise zylinderförmig ausgebildet und weist eine innere Mantelfläche und einen unteren Boden auf. Es ist jedoch auch möglich, dass die Vertiefung andere Grundformen aufweist. Zwischen Behälter und Vertiefung mit Pinsel besteht eine Wirkverbindung und zwar in der Art, dass die Austrittsöffnung des Behälters in eine Vertiefungswand eingebracht ist, vorzugsweise im Vertiefungsboden. Es ist von elementarer Wichtigkeit, dass die Pinselhaare die wirksame Querschnittsfläche der Vertiefung vollständig ausfüllen. Nur so kann ein Nachtropfen verhindert werden. Mit wirksamer Querschnittsfläche ist die Stelle in der Vertiefung mit dem geringsten Durchmesser gemeint. Das fließfähige Medium gelangt also vom Inneren des Behälters durch seitliches Drücken auf den Behälter durch die Austrittsöffnung in die Vertiefung und dort unmittelbar auf die Pinselhaare und wird dann bis in die Pinselspitze geleitet. Wird der Druck auf den Behälter gelöst, entsteht ein Unterdruck innerhalb des Behälters, der einen weiteren Flüssigkeitsaustritt weitgehend verhindert und teilweise sogar Flüssigkeit aus dem Pinsel zurück in den Behälter saugt. Völlig unterbunden wird ein weiterer Flüssigkeitsaustritt (Nachtropfen) jedoch nur durch die Maßnahme, dass die Pinselhaare den wirksamen Querschnitt der Vertiefung vollständig ausfüllen. Sie haben also eine zusätzliche Abdichtungsfunktion. Wenn der Pinsel die wirksame Querschnittsfläche nicht ausfüllen würde, so könnte Flüssigkeit durch die Austrittsöffnung nachtropfen.

Mit Vorteil sind die Haare des Pinsels Pinsel so in die Vertiefung eingepresst, dass sie parallel ausgerichtet sind.

Mit Vorteil ist vorgesehen, dass die Vertiefung in einem vom Behälter entfembarem Aufsatz integriert ist. Durch die Öffnung im Behälter, die entsteht, wenn der Aufsatz entfernt wird, kann der Behälter befüllt und nachgefüllt werden.

In einer bevorzugten Ausführungsform ist der Behälter als vorzugsweise stiftförmige Patrone aus einem säurefesten Material, vorzugsweise Kunststoff oder beschichtetem Metall, ausgestaltet. Beispielsweise eignet sich eine stiftförmige Patrone aus Kunststoff besonders gut für die Verwirklichung der Dosiereinrichtung als Pumpe wie weiter oben beschrieben.

Um die Verwechslung verschiedener Spender mit fließfähigen Medien, insbesondere verschiedener Lötwasserspender, mit verschiedenem Inhalt zu vermeiden wird vorgeschlagen, dass der Behälter mit einer Aufschrift versehen ist, die den Inhalt bezeichnet.

In der Regel wird eine Ausführungsform vorzuziehen sein, bei der der Behälter als Wegwerfbehälter zur einmaligen Benutzung ausgestaltet ist. Dies gilt insbesondere für einfach ausgestaltete Behälter, die selbst keinen hohen materiellen Wert darstellen. Bei dem einmal zu benutzenden Behälter kann somit ein versehentliches Nachfüllen mit dem falschen Medium, insbesondere mit Lötwasser, vermieden werden. Auch die Gefährdung des Benutzers beim Nachfüllen durch eventuell auftretende Spritzer kann somit ausgeschlossen werden. Deswegen empfiehlt sich die Ausführungsform als Wegwerfbehälter auch unter sicherheitstechnischen Aspekten.

Wenn aber trotzdem eine nachfüllbare Ausführungsform gewünscht wird, beispielsweise weil der Behälter selbst einen erheblichen Wert darstellt oder weil der Anwender ohnehin immer nur ein und dasselbe Medium, insbesondere Lötwasser, verwendet, wird eine Ausführungsform empfohlen, bei der der Behälter mit einer verschließbaren Öffnung zum Nachfüllen des Behälters versehen ist.

In Ausgestaltung der Erfindung ist vorgesehen, dass der Behälter ein Befestigungsmittel zur Befestigung an der Kleidung des Anwenders umfasst. Dies ist besonders bei Spenglerarbeiten auf dem Dach von Vorteil, da der an der Kleidung des Anwenders befestigte Behälter bei Nichtbenutzung vor einem Herabfallen gesichert und stets zur Hand ist, wenn er wieder gebraucht wird.

In einer einfachen Ausgestaltungsform besteht das Befestigungsmittel aus einem Clip zum Anstecken an eine Tasche, einen Gürtel oder dergleichen. Dadurch wird eine schnelle und einfache Befestigung ermöglicht. Der Clip lässt sich außerdem in einfacher Weise am Behälter ausgestalten. Es ist aber auch möglich statt des Clips oder zusätzlich zu diesem andere Befestigungsmittel vorzusehen, beispielsweise ein Klettband, einen Magneten oder eine Schlaufe zur Befestigung an einem Knopf der Kleidung des Benutzers.

In weiterer Ausgestaltung der Erfindung wird empfohlen, dass der Behälter mit einem Halter für eine Lotstange versehen ist. Die am Behälter befestigte Lotstange ist somit nach der Vorbehandlung der Lötstelle mit Lötwasser sofort zur Hand, um den eigentlichen Lötvorgang durchzuführen. Vorzugsweise ist die Lotstange so angebracht, dass sie für den Lötvorgang nicht einmal abgenommen werden muss. Dies hat den Vorteil, dass der Benutzer den Behälter mit Lotstange nach dem Auftragen des Lötwassers nicht einmal aus der Hand legen muss, um den Lötvorgang zu Ende zu bringen. Im einfachsten Fall steht die Lotstange über das dem Auftragungsmittel abgewandte Ende des Behälters in Axialrichtung vor, so dass nach dem Auftragen des Lötwassers die gesamte Anordnung aus Behälter und Lotstange nach dem Auftragen des Lötwassers lediglich um 180° gedreht werden muss, um das Ende der Lotstange auf die Lötstelle zu bringen.

In einer bevorzugten Ausgestaltung ist der Halter eine Spange aus Metall oder Kunststoff. Eine solche Spange kann in einfacher Weise auf den Behälter aufgeclipst oder aufgesteckt werden. Dies ist insbesondere von Vorteil, wenn es sich um einen einmal verwendbaren Wegwerfbehälter handelt, da dann die Spange immer wieder verwendbar ist.

Durch die Maßnahme, dass das Befestigungsmittel ein Clip oder Haken ist, der am Halter für die Lotstange angebracht ist, erhält man ein einziges mit dem Behälter zu verbindendes Bauteil, welches die Funktionen des Lotstangenhalters und des Befestigungsmittels in sich vereint.

Um insbesondere beim Transport des Behälters ein unabsichtliches Austreten von Medium, insbesondere von Lötwasser oder die Benetzung empfindlicher Gegenstände oder der Bekleidung beteiligter Personen zu vermeiden, ist in Ausgestaltung der Erfindung vorgesehen, dass der Behälter einen Deckel besitzt, der die Austrittsöffnung für das fließfähige Medium, insbesondere Lötwasser und/oder das Auftragungsmittel bedeckt.

Besonders vorteilhaft für den Anwender, der häufig mit verschiedenen Mitteln zur Vorbehandlung von Lötstellen oder sonstigen zu behandelnden Stellen zu tun hat, ist ein Sortiment, bestehend aus mehreren der oben beschriebenen Behälter, die jeweils mit verschiedenen Lötwassem, Säuren, Lötpasten, Lötfett, Kosmetika, Körperpflegemitteln, Lacken, Farben, Säuren, Laugen, Lösungsmittein, Röstlösemitteln, Klebstoffen, Kleistern, Reinigungsmitteln, Desinfektionsmitteln oder Arzneimitteln gefüllt oder zumindest dafür vorgesehen und geeignet sind. Mit dem Sortiment hat der Benutzer somit immer das benötigte und geeignete Vorbehandlungsmittel zur Hand.

In Ausgestaltung des Sortiments ist vorgesehen, dass Behälter mit verschiedenem Inhalt jeweils mit verschiedenen Farbcodierungen oder Beschriftungen versehen sind. Auf diese Weise werden Verwechslungen vermieden und die Auswahl des richtigen Behälters mit dem geeigneten

Inhalt erleichtert.

Das Sortiment kann dadurch noch verbessert werden, dass es einen Kasten, Koffer oder eine Tasche mit Einsteckfächem zum Einstecken der Behälter aufweist. Auf diese Weise können alle Behälter zusammen leicht transportiert und in geordnetem Zustand aufbewahrt werden.

Es ist von besonderem Vorteil, dass das Auftragungsmittel am Behälter lösbar befestigt ist. Hierdurch kann das Auftragungsmittel ausgetauscht werden, wenn es beispielsweise verschlissen ist.

Um ein Austrocknen des Auftragungsmittels zu vermeiden, ist mit Vorteil vorgesehen, dass das Auftragsmittel wendbar, insbesondere um 180°wendbar, ausgebildet ist, und insbesondere zwei Befestigungselemente zur Befestigung am Behälter in mindestens zwei unterschiedlichen Positionen, aufweist. Wenn der Behälter nicht benötigt wird, kann das Auftragungsmittel so am Behälter befestigt werden, dass das Auftragungsmittel in das Behälter Innere gerichtet ist. Soll fließfähiges Medium auf eine Stelle aufgetragen werden, so wird das Auftragungsmittel gelöst, um beispielsweise 180° gedreht, und dann wieder so am Behälter befestigt, dass das fließfähige Medium mit Hilfe des Auftragungsmittels auf die zu behandelnde Stelle aufgetragen werden kann. Nach Beendigung des Auftragungsvorgangs wird das Auftragungsmittel wieder vom Behälter gelöst und umgekehrt im Behälter versenkt. Eine Austrocknung des Auftragungsmittels wird dabei mit Vorteil vermieden.

Als Befestigungselemente dienen beispielsweise Gewinde, wobei an jeder Seite des Auftragungsmittel ein Gewinde vorgesehen ist, damit das Auftragungsmittel in zwei entgegengesetzten Positionen mit dem Behälter verbunden werden kann. Es ist auch möglich als Befestigungselemente Steckaufsätze oder Klemmaufsätze vorzusehen.

Ein Ausführungsbeispiel der Erfindung wird nachfolgend an Hand der Zeichnungen näher erläutert. Das Ausführungsbeispiel stellt einen Lötwasserspender dar. Dieses Ausführungsbeispiel soll nicht beschränkend sein. Der dargestellte Spender eignet sich für alle fließfähigen Medien. Wenn also im Folgenden von Lötwasser die Rede ist, sind damit alle fließfähigen Medien erfasst. In den Zeichnungen zeigen:
- Figur 1:: Einen erfindungsgemäßen Lötwasserbehälter in einer ersten Ausführungsform mit Pinsel, in einer geschnittenen Darstellung;
- Figur 2:: einen Deckel für den Lötwasserbehälter gemäß Figur 1;
- Figur 3:: einen erfindungsgemäßen Lötwasserbehälter in einer zweiten Ausführungsform mit Schwamm und Befestigungsclip mit Lotstangenhalter;
- Figur 4:: ein wendbares Auftragungsmittel
- Figur 5:: Aufsatz mit Pinsel.

Der in Figur 1 dargestellte Lötwasserbehälter 1 besteht aus einer Metallpatrone 2, die mit einer Dosiereinrichtung 3 und einem Pinsel 4 aus Rosshaar versehen ist. Ein Hals 5 der Metallpatrone 2 bildet zusammen mit einem konischen Dichtungselement 6 ein Aufdruckventil 5, 6, welches durch federnde Mittel 7 im geschlossenen Zustand gehalten wird. Das Dichtungselement 6 geht einstückig in einen Pinselhalter 8 über. Das Innere der Metallpatrone 2 ist mit Lötwasser 9 gefüllt.

Im nicht benutzten Zustand wird das konische Dichtungselement 6 durch die Federn 7 in der Darstellung von Figur 1 nach rechts gedrückt, wobei es an die konischen Innenflächen des Halses 5 der Metallpatrone 2 angedrückt wird und somit die Austrittsöffnung 10 verschließt, so dass kein Lötwasser 9 austreten kann.

Um die außerhalb der Öffnung 10 angeordneten Bestandteile des Lötwasserbehälters, insbesondere einen gegetaenenfalls noch feuchten Pinsel 4 bei längerem Nichtgebrauch abzudecken, ist der in Figur 2 dargestellte Deckel 11 vorgesehen, der in der Darstellung von Figur 1 von rechts über den Pinsel 4 zu schieben ist.

Zum Gebrauch wird der Deckel 11 abgenommen und der Pinsel 4 vom Benutzer einfach gegen die zu behandelnde Lötstelle gedrückt. Dabei kommt es zu einer Verschiebung des Pinselhalters 8 und damit des Dichtungselements 6 in Richtung der ausgeübten Kraft entgegen der Federkraft der federnden Mittel 7, wobei zwischen dem Dichtungselement 6 und den Innenflächen des Halses 5 der Metallpatrone 2 ein ringförmiger Spalt entsteht, durch den das Lötwasser 9 austreten kann. In der normalen Gebrauchsstellung befindet sich der Pinsel 4 unterhalb der Metallpatrone 2, so dass das austretende Lötwasser 9 an dem Dichtungselement 6 und dem Pinselhalter 8 entlang fließt, um schließlich den Pinsel 4 zu durchtränken. Vom Pinsel 4 kann das Lötwasser 9 auf die vorzubehandelnde Lötstelle gelangen.

Nach Beendigung des Auftragungsvorgangs wird keine Kraft mehr auf den Pinsel ausgeübt, so dass die federnden Mittel 7 in Zusammenwirkung mit dem Dichtungselement 6 die Austrittsöffnung 10 selbsttätig wieder verschließen, so dass kein weiteres Lötwasser 9 austreten kann. Der Lötwasserbehälter 1 kann daher ohne zusätzliche Handgriffe vom Benutzer einfach weggelegt oder weggehängt werden. Bei der nächsten Benutzung genügt ein Griff zum erfindungsgemäßen Lötwasserbehälter um die Anwendung fortzusetzen.

Im vorliegenden Ausführungsbeispiel ist zwar eine Metallpatrone 2 vorgesehen, die vorzugsweise einen Durchmesser von 3 bis 4 cm und eine Länge von 10 bis 25 cm aufweist. Erfindungsgemäße Lötwasserspender können jedoch ebenso aus einem anderen geeigneten Material, vorzugsweise Kunststoff bestehen und andere Formen als die einer Patrone aufweisen.

Das Aufdruckventil kann beispielsweise auch in Form einer Zunge ausgestaltete sein, die durch seitlichen Druck auf den Pinsel oder Schwamm von ihrem Dichtungssitz abgehoben wird und dabei den Lötwasserfluss freigibt.

Des weiteren braucht die Dosiereinrichtung nicht zwangsläufig aus einem Aufdruckventil bestehen, sondern kann beispielsweise auch als Pumpe ausgestaltet sein. Insbesondere könnte die in Figur 1 dargestellte Ausführungsform derart abgewandelt sein, dass im Bereich der schrägen Schulter 12 einer Kunststoffpatrone eine als winzige Düse ausgebildete Austrittsöffnung angeordnet ist, durch die Lötwasser 9 auf die vorzubehandelnde Lötstelle gespritzt werden kann. Das Spritzen kann beispielsweise dadurch bewirkt werden, dass der Benutzer die Patrone mit der Hand umfasst und dabei quetscht, so dass im Inneren ein hoher Druck entsteht, der das Lötwasser 9 durch die genannte Düse nach außen treibt. In diesem Fall könnte der in Figur 1 gezeigte Pinsel 4 sogar starr mit der Kunststoffpatrone verbunden werden, weil ja das Aufdruckventil wegfallen kann und somit eine mechanisch bewegliche Wirkverbindung mit einem Dichtungselement 6 nicht erforderlich wäre.

In weiterer Ausgestaltung könnte beispielsweise eine Kunststoffpatrone an dem der Austrittsöffnung abgewandten Ende eine Einbuchtung aufweisen, die wie eine Bohrung ausgestaltet ist und zur Aufnahme und Befestigung der Lotstange dient. Oder die Kunststoffpatrone ist über die gesamte Länge oder zumindest einen Teil ihrer Länge mit einer seitlichen nutförmigen Ausnehmung versehen, in die die Lotstange einsteckbar ist, um sie mit der Patrone zu verbinden.

Bei der in Figur 3 dargestellten zweiten Ausführungsform ist statt eines Pinsels ein Schwamm 13 vorgesehen. Das Dichtungselement 6 geht hier einstückig in einen Anker 14 über, der als Schwammhalter dient. Der Schwamm 13 ist auf den Schwammhalter 14 aufgesteckt und formschlüssig mit diesem verbunden. Dabei kommt ein ringförmiger Abschnitt 7 des Schwamms 13 zwischen dem Anker 14 und dem äußersten Ende des Halses 5 der Metallpatrone 2 zu liegen. Dieser ringförmige Abschnitt 7 erfüllt dabei zusammen mit den übrigen elastisch verformbaren Schwammbereichen die Funktion des federnden Mittels, welches das Dichtungselement 6 nach rechts gegen die konische Innenfläche des Halses 5 der Metallpatrone 2 drückt, um die Austrittsöffnung 10 zu verschließen.

Bei der Benutzung des in Figur 3 gezeigten Lötwasserspenders wird der Schwamm 13 gegen die zu behandelnde Lötstelle gedrückt, wobei der Anker 14 zusammen mit dem Dichtungselement 6 in Axialrichtung nach innen (in Figur 3 nach links) gedrückt und dabei ein ringförmiger Spalt gebildet wird, durch den das Lötwasser 9 austreten und den Schwamm 13 benetzen kann. Über den benetzten Schwamm 13 gelangt das Lötwasser 9 auf die vorzubeharidelnde Lötstelle. Nach Beendigung der Anwendung wird kein mechanischer Druck mehr auf den Schwamm 13 ausgeübt, so dass sich dieser aufgrund seiner Elastizität wieder entspannt und dabei den Anker 14 zusammen mit dem Dichtungselement axial nach außen (in Figur 3 nach rechts) drückt und dabei die Öffnung 10 wieder fest verschließt, so dass kein weiteres Lötwasser 9 austreten kann.

Des weiteren erkennt man in Figur 3 einen Clip 15, der mittels eines Klemmrings16 auf der Außenseite der Metallpatrone 2 befestigt ist. Der Clip 15 dient seinerseits zur Befestigung des Lötwasserspenders 1 an der Kleidung des Anwenders oder an einem speziellen Handwerkergürtel, um den Lötwasserspender stets griffbereit zu haben und ein Herunterfallen oder Wegrollen von vornherein auszuschließen. Das Anclipsen an der Kleidung oder einem Handwerkergürtel geschieht dabei in bekannter Weise ähnlich wie bei einem Kugelschreiber.

Auf der dem Clip 15 gegenüberliegenden Seite ist der Klemmring 16 zusätzlich mit einem Lotstangenhalter 17 versehen, in dem eine Lotstange 18 eingesteckt ist. Auf diese Weise ist die Lotstange 18 fest mit dem Metallbehälter 12 verbunden. Nach der Vorbehandlung der Lötstelle mittels des Schwammes 13 kann der Benutzer den Metallbehälter 2 einfach um 180° drehen, um anschließend das Lot auf die Lötstelle aufzutragen. Anstelle des dargestellten Schwamms 13 eignet sich besser ein Pinsel als Auftragungsmittel.

In der dargestellten Ausführungsform sind Clip 15, Klemmring 16 und Lotstangenhalter 17 einstückig aus Blech gestanzt und gebogen, wobei der Lotstangenhalter entweder U-förmig ausgestaltet ist oder einen nahezu geschlossenen Ring bildet, in dem die Lotstange 18 elastisch einklemmbar ist. Auch der Klemmring 16 ist vorzugsweise nicht ganz geschlossen, um ein elastisches Einklemmen der Metallpatrone 2 zu ermöglichen. In einer alternativen Ausgestaltungsform kann das Kombinationsbauteil aus Clip 15, Klemmring 16 und Lotstangenhalter 17 selbstverständlich auch aus Kunststoff gefertigt sein.

Am linken Ende ist die Metallpatrone 2 mit einer Nachfüllöffnung 19 versehen, die mittels eines Verschlusselementes 20 verschließbar ist. Die Nachfüllöffnung 19 dient zum Nachfüllen von Lötwasser 9, wenn der Inhalt der Metallpatrone 2 verbraucht ist.

Des weiteren ist der Metallbehälter 2 mit einer nicht dargestellten Beschriftung und einer Farbcodierung versehen, die die Art des enthaltenen Lötwassers, Lötpaste oder Lötfetts, Kosmetika, Körperpflegemittel, Lacken, Farben, Säuren, Laugen, Lösungsmitteln, Röstlösemitteln, Klebstoffen, Kleistern, Reinigungsmitteln, Desinfektionsmitteln oder Arzneimitteln bezeichnen. Dies ist insbesondere von Vorteil, wenn der Benutzer ein Sortiment mit mehreren erfindungsgemäßen Lötwasserspendem verwendet, wobei die einzelnen Lötwasserspender jeweils verschiedene Vorbehandlungsmittel enthalten.

Bei Verwendung eines Sortiments empfiehlt sich weiterhin auch die gleichzeitige Verwendung eines Kastens, Koffers oder einer Tasche mit Einsteckfächem für die Behälter, um diese mit einem Handgriff zusammen transportieren zu können und den jeweils erforderlichen Behälter schnell auffinden zu können. Dabei ist es von ganz besonderem Vorteil, wenn die Beschriftung oder die Farbcodierung in dem Endbereich des Behälters angebracht ist, der aus dem jeweiligen Einsteckfach herausschaut.

Das in Figur 4 gezeigte Auftragungsmittel 4 ist wendbar ausgestaltet. Dies bedeutet, dass es in zwei entgegengesetzten Positionen, nämlich in einer Anwendungsposition und einer Aufbewahrungsposition mit einem Behälter verbunden werden kann. In Figur 4 sind als Befestigungselemente zur Befestigung am Behälter Gewinde 21 vorgesehen. In diesem Beispiel handelt es sich um Innengewinde, die auf entsprechende nicht dargestellte Außengewinde am Behälter aufgeschraubt werden können. Damit fließfähiges Medium im abgeschraubten Zustand nicht vom Auftragungsmittel 4 auf einen Untergrund tropfen kann, ist eine Verschlussstöpsel 22 vorgesehen, um die Austrittsöffnung 10 zu verschließen. Weiterhin kann der Verschlussstöpsel den Austritt von Medium verhindern, wenn das Aufbewahrungsmittel in der Aufbewahrungsposition auf den Behälter aufgeschraubt ist.

In Figur 5 ist ein Aufsatz 23 für einen Behälter 1 vorgesehen bei dem die Pumpe durch den elastischen Behälter 1 selbst gebildet wird. Der Aufsatz 23 ist in einer Öffnung 25 im Behälter verklemmt und kann zum Befüllen oder Nachfüllen des Behälters 1 entfernt werden. Selbstverständlich muss die dargestellte Flüssigkeitsaustrittseinrichtung nicht in Form eines Aufsatzes 23 ausgebildet sein, sondern kann direkt in den Behälter 1 integriert werden. Der Pinsel 4 ist innerhalb einer Vertiefung 24 im Behälter 1 befestigt. Die Vertiefung 24 ist zylindrisch ausgebildet und hat einen kreisrunden Querschnitt. Die Vertiefung 24 hat eine innere Mantelfläche 26, sowie einen Boden 27 und eine äußere Öffnung 28. Die wirksame Querschnittsfläche 29, befindet sich in diesem Ausführungsbeispiel im unteren Bereich der Vertiefung 24 und ist diejenige Querschnittsfläche mit den geringsten Abmessungen. Wenn also die Vertiefung 24 wie dargestellt zwei unterschiedliche Querschnittsflächen (eine obere und eine untere Querschnittsfläche) aufweisen, so muss nur die Querschnittsfläche mit den geringeren Abmessungen von Haaren ausgefüllt sein.

Der Pinsel 4 ist mittels einer nicht dargestellten Klammer am Boden 27 der der Vertiefung 24 befestigt ist. Die Streichseite 30 des Pinsels 4 steht nach Außen über die äußere Öffnung 28 hervor und dient zum Auftragen des fließfähigen Mediums. Zwischen Behälter 1 und Vertiefung 24 mit Pinsel 4 besteht eine Wirkverbindung und zwar in der Art, dass die Austrittsöffnung 10 des Behälters 1 in einer Vertiefungswand eingebracht ist. In diesem Ausführungsbeispiel befindet sie sich im Vertiefungsboden 27. Es ist von elementarer Wichtigkeit, dass die Pinselhaare 4 die wirksame Querschnittsfläche 29 der Vertiefung 24 vollständig ausfüllen. Nur so kann ein Nachtropfen verhindert werden. Das fließfähige Medium gelangt vom Inneren des Behälters 1 durch seitliches Drücken auf den Behälter 1 durch die Austrittsöffnung 10 in die Vertiefung 24 und dort unmittelbar auf die Pinselhaare 4 und wird dann bis in die Pinselspitze geleitet. Wird der Druck auf den Behälter 1 reduziert, entsteht ein Unterdruck innerhalb des Behälters 1, der einen weiteren Flüssigkeitsaustritt weitgehend verhindert und teilweise sogar Flüssigkeit aus dem Pinsel 4 zurück in den Behälter 1 saugt. Völlig unterbunden wird ein weiterer Flüssigkeitsaustritt (Nachtropfen) jedoch nur durch die Maßnahme, dass die Pinselhaare 4 die wirksame Querschnittsfläche 29 der Vertiefung 24 vollständig ausfüllen. Der Pinsel hat also eine zusätzliche Abdichtungsfunktion. Diese Abdichtfunktion wird wesentlich verbessert, wenn die Austrittsöffnung 10 in direktem Kontakt zu den Pinselhaaren 4 steht. Die Haare des Pinsels 4 sind so fest in die Vertiefung 24 eingepresst, dass sie parallel ausgerichtet sind.

### BEZUGSZEICHENLISTE

- 1: Behälter, insbesondere Lötwasserbehälter
- 2: Metallpatrone
- 3: Dosierungseinrichtung
- 4: Pinsel
- 5: Hals
- 6: Dichtungselement
- 7: federnde Mittel
- 8: Pinselhalter
- 9: fließfähiges Medium insbesondere Lötwasser
- 10: Austrittsöffnung
- 11: Deckel
- 12: Schulter
- 13: Schwamm
- 14: Anker
- 15: Clip
- 16: Klemmring
- 17: Lotstangenhalter
- 18: Lotstange
- 19: Nachfüllöffnung
- 20: Verschlusselement
- 21: Gewinde
- 22: Verschlussstöpsel
- 23: Aufsatz
- 24: Vertiefung
- 25: Öffnung
- 26: innere Mantelfläche
- 27: Boden der Vertiefung
- 28: äußere Öffnung
- 29: wirksame Querschnittsfläche
- 30: Streichseite

## Patentansprüche

1. Behälter zur Aufnahme und Abgabe von fließfähigen Medien, wobei der Behälter (1) im Bereich einer Austrittsöffnung (10) mit einem als Pinsel ausgestalteten Auftragungsmittel (4) zum Auftragen des fließfähigen Mediums (9) versehen ist, wobei der Behälter eine Dosierungseinrichtung (3) umfasst, und wobei die Dosierungseinrichtung aus einer Pumpe besteht und die Pumpe durch den elastischen Behälter (1) selbst gebildet ist, **dadurch gekennzeichnet, dass** am Behälter (1) eine nach außen offene, vorzugsweise zylindrische, Vertiefung (24) vorgesehen ist, in der der Pinsel (4), mittels einer Klammer am Boden (27) der Vertiefung (24), befestigt ist, wobei die Pinselhaare die wirksame Querschnittsfläche (29) der Vertiefung (24) vollständig ausfüllen und die äußere Öffnung (28) der Vertiefung (27) überragen und wobei die Austrittsöffnung (10) des Behälters (1) in der Vertiefungswand, vorzugsweise im Boden (27) der Vertiefung (24), vorgesehen ist.

2. Behälter nach Anspruch 1, **dadurch gekennzeichnet, dass** der Behälter ein Lötwasserbehälter (1) ist und dass das fließfähige Medium Lötwasser ist.

3. Behälter nach Anspruch 1, **dadurch gekennzeichnet, dass** der Behälter (1) mit fließfähigem Medium insbesondere Kosmetika oder Körperpflegemittel oder Lack oder Farbe oder Säure oder Lauge oder Lösungsmittel oder Röstlösemittel oder Klebstoff oder Kleister oder Reinigungsmittel oder Desinfektionsmittel oder Arzneimittel oder Lötöl gefüllt oder dafür vorgesehen ist.

4. Behälter nach Anspruch 1, **dadurch gekennzeichnet**, an der Austrittsöffnung (10) eine Dichtlippe vorgesehen ist.

5. Behälter nach Anspruch 1, **dadurch gekennzeichnet, dass** die Haare des Pinsels (4) parallel ausgerichtet sind.

6. Behälter nach Anspruch 5, **dadurch gekennzeichnet, dass** die Vertiefung (24) mit Pinsel (4) in einem vom Behälter (1) entfembarem Aufsatz (23) integriert ist.

7. Behälter nach einem der vorhergehenden Ansprüche, **dadurch gekennzeichnet, dass** der Behälter (1) als vorzugsweise stiftförmige Patrone (2) aus einem säurefesten Material, vorzugsweise Kunststoff oder beschichtetem Metall ausgestaltet ist.

8. Behälter nach einem der vorgehenden Ansprüche, **dadurch gekennzeichnet, dass** der Behälter (1) mit einer Aufschrift versehen ist, die den Inhalt bezeichnet.

9. Behälter nach einem der vorhergehenden Ansprüche, **dadurch gekennzeichnet, dass** der Behälter (1) mit einer verschließbaren Öffnung (19) zum Nachfüllen des Behälters (1) versehen ist.

10. Behälter nach einem der vorhergehenden Ansprüche, **dadurch gekennzeichnet, dass** der Behälter (1) Befestigungsmittel (15, 16) zur Befestigung an der Kleidung des Anwenders umfasst.

11. Behälter nach Anspruch 10, **dadurch gekennzeichnet, dass** das Befestigungsmittel ein Clip (15) zum Anstecken an eine Tasche, einen Gürtel oder dergleichen ist.

12. Behälter nach einem der vorhergehenden Ansprüche, **dadurch gekennzeichnet, dass** der Behälter (1) mit einem Halter (16, 17) für eine Lotstange (18) versehen ist.

13. Behälter nach Anspruch 12, **dadurch gekennzeichnet, dass** der Lotstangenhalter (17) eine Spange aus Metall oder Kunststoff ist.

14. Behälter nach Anspruch 12 oder 13, **dadurch gekennzeichnet, dass** das Befestigungsmittel ein Clip (15) oder Haken ist, der an dem Halter (16, 17) für die Lotstange (18) angebracht ist.

15. Behälter nach einem der vorhergehenden Ansprüche, **dadurch gekennzeichnet, dass** der Behälter (1) einen Deckel (11) besitzt, der die Austrittsöffnung (10) für das Lötwasser (9) und/oder das Auftragungsmittel (4) bedeckt.

16. Behälter nach einem der vorhergehenden Ansprüche, **dadurch gekennzeichnet, dass** das Auftragungsmittel (4) am Behälter lösbar befestigt ist.

17. Behälter nach Anspruch 16, **dadurch gekennzeichnet, dass** das Auftragungsmittel (4) wendbar, insbesondere um 180°wendbar, ausgebildet ist, und insbesondere zwei Befestigungselemente (21) zur Befestigung am Behälter (1) in mindestens zwei unterschiedlichen Positionen, aufweist.

18. Behälter nach Anspruch 17, **dadurch gekennzeichnet, dass** als Befestigungselemente Gewinde (21) vorgesehen sind.

19. Behälter nach Anspruch 18, **dadurch gekennzeichnet, dass** als Befestigungselemente (21) Steckaufsätze oder Klemmaufsätze vorgesehen sind

20. Sortiment mit Behältern (1) nach einem der vorhergehenden Ansprüche, **dadurch gekennzeichnet, dass** die Behälter (1) jeweils mit verschiedenen Lötwassem (9), Säuren, Lötpasten oder Lötfett gefüllt oder dafür vorgesehen sind.

21. Sortiment mit Behältern (1) nach einem der vorhergehenden Ansprüche, **dadurch gekennzeichnet, dass** die Behälter (1) jeweils mit verschiedenen Kosmetika oder Körperpflegemittein oder Lacken oder Farben oder Säuren oder Laugen oder Lösungsmittel oder Röstlösemittein oder Klebstoffen oder Kleistern oder Reinigungsmitteln oder Desinfektionsmitteln oder Arzneimitteln gefüllt oder dafür vorgesehen sind.

22. Sortiment nach einem der vorhergehenden Ansprüche, **dadurch gekennzeichnet, dass** Behälter (1) verschiedenen Inhalts (9) jeweils mit verschiedenen Farbcodierungen oder Beschriftungen versehen sind.

23. Sortiment nach Anspruch 20 bis 22, **dadurch gekennzeichnet, dass** es einen Kasten, Koffer oder eine Tasche mit Einsteckfächem zum Einstecken der Behälter (1) aufweist.

## Claims

1. A container for receiving and discharging flowable media, wherein the container (1) is provided with a means of application (4) in the form of a brush for applying the flowable media (9) in the area of an outlet opening (10), wherein the container includes a dosing mechanism (3), and wherein the dosing mechanism includes a pump and the pump itself is formed by the elastic container (1) **characterized in that** a preferably cylindrical recess (24) opening outward is provided on the container (1), in which the brush (4) is fastened by means of a clamp on the bottom (27) of the recess (24), wherein the brush bristles completely fill the effective cross-section area (29) of the recess (24) and project above the outer opening (28) of the recess (27), and wherein the outlet opening (10) of the container (1) is provided in the wall of the recess, preferably in the bottom (27) of the recess (24).

2. The container as cited in claim 1, **characterized in that** the container is a soldering fluid container (1) and that the flowable medium is soldering fluid.

3. The container as cited in claim 1, **characterized in that** the container (1) is filled with or provided for a flowable medium, especially cosmetics or body care products or lacquer or paint or acid or base or solvent or penetrating agent or adhesive or paste or cleanser or disinfectant or drug or soldering oil.

4. The container as cited in claim 1, **characterized in that** a sealing lip is provided at the outlet opening (10).

5. The container as cited in claim 1, **characterized in that** the hairs of the brush (4) are in parallel alignment.

6. The container as cited in claim 5, **characterized in that** the recess (24) is integrated with brush (4) in an attachment (23) that is detachable from the container (1).

7. The container as cited in any of the preceding claims, **characterized in that** the container (1) is fabricated from acid-resistant material, preferably plastic or coated metal, and has the form of a preferably pen-shaped cartridge (2).

8. The container as cited in any of the preceding claims, **characterized in that** the container (1) is provided with label that designates the contents.

9. The container as cited in any of the preceding claims, **characterized in that** the container (1) is provided with a sealable opening (19) for filling the container (1).

10. The container as cited in any of the preceding claims, **characterized in that** the container (1) includes a means of fastening (15, 16) for attaching to the user's clothing.

11. The container as cited in claim 10, **characterized in that** the means of fastening is a clip (15) for clipping on a pocket, a belt or the like.

12. The container as cited in any of the preceding claims, **characterized in that** the container (1) is provided with a holder (16, 17) for a solder stick (18).

13. The container as cited in claim 12, **characterized in that** the solder stick holder (17) is a clasp made from metal or plastic.

14. The container as cited in either of claims 12 or 13, **characterized in that** the means of fastening is a clip (15) or a hook which is attached to the holder (16, 17) for the solder stick (18).

15. The container as cited in any of the preceding claims, **characterized in that** the container (1) has a lid (11) which covers the outlet opening (10) for the soldering fluid (9) and/or the means of application (4).

16. The container as cited in any of the preceding claims, **characterized in that** the means of application (4) is fastened detachably to the container.

17. The container as cited in claim 16, **characterized in that** the means of application (4) is designed to be rotatable, in particular rotatable through 180°, and in particular has two fastening elements (21) for fastening to the container (1) in at least two different positions.

18. The container as cited in claim 17, **characterized in that** threads (21) are provided as fastening elements.

19. The container as cited in claim 18, **characterized in that** plugged or clamping attachments are provided as fastening elements (21).

20. An assortment of containers (1) as cited in any of the preceding claims, **characterized in that** the containers (1) are each filled or provided with various soldering fluids (9), acids, soldering pastes or soldering grease.

21. The assortment of containers (1) as cited in any of the preceding claims, **characterized in that** the containers (1) are each filled with or provided for various cosmetics or body care products or lacquers or paints or acids or bases or solvent or penetrating agents or adhesives or pastes or cleansers or disinfectants or drugs.

22. The assortment as cited in any of the preceding claims, **characterized in that** containers (1) with different contents (9)are each provided with different colour codes or labels.

23. The assortment as cited in claims 20 to 22, **characterized in that** it has a box, case or bag with compartments for inserting the container (1).

## Revendications

1. Récipient pour réceptionner et pour distribuer des agents fluides, dans la zone d'un orifice de sortie (10), le récipient (1) étant muni d'un moyen d'application (4) conçu sous la forme d'un pinceau, destiné à appliquer l'agent fluide (9), le récipient comprenant un dispositif de dosage (3) et le dispositif de dosage étant composé d'une pompe et la pompe étant formée par le récipient élastique (1) proprement dit, **caractérisé en ce qu'**on a prévu un creux (24) ouvert vers l'extérieur, de préférence cylindrique dans lequel le pinceau (4) est fixé à l'aide d'une agrafe sur le fond (27) du creux (24), les poils du pinceau remplissant entièrement la surface de section transversale active (29) du creux (24) et saillant par-dessus l'orifice extérieur (28) du creux (27) et l'orifice de sortie (10) du récipient (1) étant prévu dans la paroi du creux, de préférence dans le fond (27) du creux (24).

2. Récipient selon la revendication 1, **caractérisé en ce que** le récipient est un récipient pour fluide décapant (1) et **en ce que** l'agent fluide est un fluide décapant.

3. Récipient selon la revendication 1, **caractérisé en ce que** le récipient (1) est rempli d'un agent fluide, notamment d'un cosmétique ou d'un produit de soins pour le corps ou de vernis ou de peinture ou d'acide ou de lessive ou de solvant ou de dissolvant de rouille ou de colle ou de colle d'amidon ou de détergent ou de désinfectant ou de produit pharmaceutique ou de chlorate de zinc et qu'il est prévu pour ce dernier.

4. Récipient selon la revendication 1, **caractérisé en ce qu'**une lèvre d'étanchéité est prévue sur l'orifice de sortie (10).

5. Récipient selon la revendication 1, **caractérisé en ce que** les poils du pinceau (4) sont orientés à la parallèle.

6. Récipient selon la revendication 5, **caractérisé en ce que** le creux (24) avec le pinceau (4) est intégré dans un embout (23) amovible par rapport au récipient (1).

7. Récipient selon l'une quelconque des revendications précédentes, **caractérisé en ce que** le récipient (1) est conçu sous la forme d'une cartouche (2) de préférence en forme de tige, en un matériau résistant aux acides, de préférence en matière plastique ou en métal revêtu.

8. Récipient selon l'une quelconque des revendications précédentes, **caractérisé en ce que** le récipient (1) est muni d'une inscription qui en désigne le contenu.

9. Récipient selon l'une quelconque des revendications précédentes, **caractérisé en ce que** le récipient (1) est muni d'un orifice refermable (19) pour recharger le récipient (1).

10. Récipient selon l'une quelconque des revendications précédentes, **caractérisé en ce que** le récipient (1) comprend des moyens de fixation (15, 16) pour sa fixation sur un vêtement de l'utilisateur.

11. Récipient selon la revendication 10, **caractérisé en ce que** le moyen de fixation est un clip (15) destiné à être fixé sur une poche, une ceinture ou similaires.

12. Récipient selon l'une quelconque des revendications précédentes, **caractérisé en ce que** le récipient (1) est muni d'un support (16, 17) pour une baguette de soudure (18).

13. Récipient selon la revendication 12, **caractérisé en ce que** le support de baguette de soudure (17) est une boucle en métal ou en matière plastique.

14. Récipient selon la revendication 12 ou 13, **caractérisé en ce que** le moyen de fixation est un clip (15) ou un crochet qui est monté sur le support (16, 17) pour la baguette de soudure (18).

15. Récipient selon l'une quelconque des revendications précédentes, **caractérisé en ce que** le récipient (1) comporte un couvercle (11) qui recouvre l'orifice de sortie (10) pour le fluide décapant (9) et/ou le moyen d'application (4).

16. Récipient selon l'une quelconque des revendications précédentes, **caractérisé en ce que** le moyen d'application (4) est fixé de façon amovible sur le récipient.

17. Récipient selon la revendication 16, **caractérisé en ce que** le moyen d'application (4) est conçu de façon à pouvoir être renversé, notamment renversé à 180° et **en ce que** notamment il comporte deux éléments de fixation (21) pour la fixation sur le récipient (1) dans au moins deux positions différentes.

18. Récipient selon la revendication 17, **caractérisé en ce que** des taraudages (21) sont prévus en tant qu'éléments de fixation.

19. Récipient selon la revendication 18, **caractérisé en ce que** des embouts à enficher ou des embouts à serrer sont prévus en tant qu'éléments de fixation (21).

20. Assortiment de récipients (1) selon l'une quelconque des revendications précédentes, **caractérisé en ce que** les récipients (1) sont remplis respectivement de différents fluides décapants (9), acides, pâtes décapantes ou graisses décapantes et prévus pour ces derniers.

21. Assortiment de récipients (1) selon l'une quelconque des revendications précédentes, **caractérisé en ce que** les récipients (1) sont remplis respectivement de différents cosmétiques ou produits de soins pour le corps ou vernis ou peintures ou acides ou lessives ou solvants ou dissolvants pour rouille ou colles ou colles d'amidon ou détergents ou désinfectant ou produits pharmaceutiques et qu'ils sont prévus pour ces derniers.

22. Assortiment selon l'une quelconque des revendications précédentes, **caractérisé en ce que** des récipients (1) avec différents contenus (9) sont respectivement munis de différents codes couleurs ou inscriptions.

23. Assortiment selon la revendication 20 à 22, **caractérisé en ce qu'**il comporte une caisse, un coffre ou une poche avec des compartiments d'introduction, pour y introduire les récipients (1).
